# EUROPÄISCHE PATENTSCHRIFT

(11) **EP 1 695 015 B1**
(45) Veröffentlichungstag und Bekanntmachung des Hinweises auf die Patenterteilung: **18.04.2007**
(21) Anmeldenummer: 04819217.3
(22) Anmeldetag: 25.11.2004
(51) Int. Cl.: F27D 15/02

(54) **SCHÜTTGUTKÜHLER ZUM KÜHLEN VON HEISSEM KÜHLGUT**
BULK MATERIAL COOLER FOR COOLING HOT MATERIALS TO BE COOLED
REFROIDISSEUR SERVANT A REFROIDIR UNE MATIERE EN VRAC CHAUDE

(30) Priorität: 28.11.2003 DE 10355822
(43) Veröffentlichungstag der Anmeldung: 30.08.2006
(73) Patentinhaber: KHD Humboldt Wedag GmbH, 51170 Köln (DE)
(72) Erfinder: MERSMANN, Matthias, 4731 Lichtenbusch (BE); SCHINKE, Karl, 50937 Köln (DE)
(74) Vertreter: Christl, Hermann
(86) Internationale Anmeldenummer: PCT/EP2004/013367
(87) Internationale Veröffentlichungsnummer: WO 2005/052482

(56) Entgegenhaltungen:
- EP-A- 0 634 619
- EP-A- 1 021 692
- DE-A1- 3 634 660
- DE-A1- 10 018 142
- DE-A1- 19 651 741
- SCHNEIDER R ET AL: "ERFAHRUNGEN MIT DEM PYROSTEP -ROST- KUEHLER) EXPERIENCE WITH THE PYROSTEP GRATE COOLER*)" ZKG INTERNATIONAL, BAUVERLAG GMBH. WIESBADEN, DE, Bd. 48, Nr. 9, Januar 1995 (1995-01), Seiten 472-478, XP000621152 ISSN: 0949-0205
- WALSH F-E: "ADVANCES IN RECIPROCATING GRATE COOLERS" ZKG INTERNATIONAL, BAUVERLAG GMBH. WIESBADEN, DE, Bd. 47, Nr. 5, 1. Mai 1994 (1994-05-01), Seiten 252-256, XP000444715 ISSN: 0949-0205
- WEDEL VON K: "ERFOLGREICHE KLINKERKUEHLUNG AUF PENDELROSTEN" ZKG INTERNATIONAL, BAUVERLAG GMBH. WIESBADEN, DE, Bd. 51, Nr. 4, 1998, Seiten 176-182, XP000768766 ISSN: 0949-0205

## Beschreibung

Die Erfindung betrifft einen Schüttgutkühler mit einem das abzukühlende Kühlgut wie z. B. heißen Zementklinker tragenden Kühlrost, der das von einem Kühlgas durchströmte Kühlgut vom Kühlguteintragsende zum Kühlgutaustragsende transportiert.

Rostkühler werden in der Steine- und Erdenindustrie eingesetzt, um das zuvor in einem Ofen gebrannte Gut wie z. B. Zementklinker oder andere mineralische Güter unmittelbar anschließend auf dem Kühlrost stark abzukühlen. Zwecks Transports des heißen Kühlgutes über die Kühlstrecke sind neben Wanderrostkühlern besonders die Schubrostkühler weit verbreitet, bei denen das Rostsystem aus einer Vielzahl von abwechselnd ortsfesten und beweglichen Rostplattenträgern besteht, auf denen jeweils mehrere mit Kühlluftöffnungen versehene und im wesentlichen von unten nach oben von Kühlluft durchströmte Rostplatten befestigt sind. Dabei wechseln sich in Förderrichtung gesehen ortsfeste Rostplattenreihen mit hin- und herbeweglichen Rostplattenreihen ab, die über ihre entsprechend hin- und herbeweglichen Rostplattenträger auf einem oder mehreren längsbeweglich gelagerten angetriebenen Schubrahmen befestigt sind. Durch die gemeinsam oszillierende Bewegung aller beweglichen Rostplattenreihen wird das zu kühlende heiße Gut schubweise transportiert und dabei gekühlt. Dabei ist es auch bekannt, zur Schonung der Rostplatten vor thermisch-mechanischer Überbeanspruchung die Plattenoberseite mit Mulden bzw. Taschen zur Aufnahme und zum Festhalten von Kühlgut zu versehen, welches dann eine Verschleiß-Schutzlage für das darüber gleitende heiße Kühlgut bildet (EP-B-0 634 619).

Zur Vermeidung des Verschleißproblems beim Schubrostkühler im Überlappungsbereich benachbarter bewegter und nicht bewegter Rostplattenreihen, hervorgerufen durch Zementklinkerabrieb und Gutverklemmungen im Überlappungsbereich der Rostplatten, ist als Alternative zu einem konventionellen Schubrostkühler aus der EP-B-1 021 692 sowie DE-A-100 18 142 ein Rostkühlertyp bekannt, bei dem der von Kühlluft durchströmte Kühlrost nicht bewegt wird, sondern feststeht, wobei oberhalb der feststehenden Rostfläche quer zur Kühlguttransportrichtung mehrere Reihen benachbarter hin- und herbeweglicher balkenförmiger Schubelemente angeordnet sind, die zwischen einer Vorhubposition in Kühlguttransportrichtung und einer Rückhubposition bewegt werden, so dass durch die Hin- und Herbewegung dieser Schubelemente im abzukühlenden Gutbett das Gutmaterial vom Kühleranfang zum Kühlerende sukzessive bewegt und dabei gekühlt wird. Infolge der im Schüttgutbett bewegten hoch beanspruchten Schubelemente wird das Schüttgutbett durchmischt, was sich ungünstig auf den thermischen Wirkungsgrad dieses Kühlertyps auswirkt. Die Schüttgut-Förderleistung wird dabei entscheidend durch die Differenz zwischen dem bei jedem Vorhub in Förderrichtung bewegten Zementklinkervolumen und dem bei der Rückhubbewegung unerwünscht entgegen der Förderrichtung bewegten Klinkervolumen beeinflusst. Außerdem sind bei diesem bekannten Rostkühlertyp die querbalkenförmigen Schubelemente auf der Oberseite von vertikalen in Kühlerlängsrichtung ausgerichteten Antriebsplatten befestigt, die sich durch entsprechende Längsschlitze des Kühlrostes hindurch erstrecken und von unterhalb des Kühlrostes angetrieben werden. Es verseht sich, dass es aufwendig ist, den mit Kühlgut beladenen Kühlrost an den Durchtrittsstellen der Antriebsplatten gegen Rostdurchfall abzudichten und dabei den auftretenden Materialverschleiß in Grenzen zu halten.

Schließlich ist aus der DE-A-196 51 741 ein Kühltunnel zum Kühlen und/oder Gefrieren von Kühlgut mittels Kaltluft mit Anwendung des sogenannten "Walking Floor"-Förderprinzips bekannt, bei dem die mehreren nebeneinander angeordneten Bodenelemente des Kühltunnels in Transportrichtung gemeinsam nach vorn, aber nicht gemeinsam, sondern getrennt voneinander zurückbewegt werden. Über den Bodenelementen soll sich eine hohe Schüttgut-Schüttung ausbilden, die den gesamten Kühltunnelquerschnitt ausfüllt, so dass das Kühlgas das schrittweise bewegte Schüttgut im Gegenstrom durchströmt. Die Bodenelemente selbst bleiben vom Kühlgas ungekühlt, so dass schon deswegen der bekannte Kühltunnel nicht geeignet wäre, aus dem Austragsende eines Drehrohrofens fallenden glühend heißen Zementklinker abzukühlen. Der direkte Kontakt des frischen heißen Zementklinkers mit der Oberfläche der Bodenelemente würde zu einer hohen thermisch-mechanischen Verschleißbelastung und daher zu einer ungenügenden Standzeit eines solchen Kühltunnels im Falle von heißem Zementklinker führen.

Der Erfindung liegt die Aufgabe zugrunde, einen Schüttgutkühler insbesondere für heißen Zementklinker zu schaffen, wobei die Förderleistung, die Standzeit und der Wirkungsgrad des Kühlers erhöht und die Verschleißprobleme gemindert sind.

Diese Aufgabe wird gemäß der Erfindung mit einem Schüttgutkühler mit den Merkmalen des Anspruchs 1 gelöst. Vorteilhafte Weiterbildungen der Erfindung sind in den Unteransprüchen angegeben.

Beim erfindungsgemäßen Schüttgutkühler ist der das heiße Kühlgut tragende Kühlrost aus mehreren sich in Kühlerlängsrichtung erstreckenden nebeneinander angeordneten länglichen Bodenelementen zusammengesetzt, die wenigstens teilweise unabhängig voneinander zwischen einer Vorhubposition in Kühlguttransportrichtung und einer Rückhubposition gesteuert bewegbar sind, so dass das Kühlgut schrittweise nach dem Walking Floor-Förderprinzip durch den Kühler gefördert wird. Dabei ist der in dieser Weise zusammengesetzte Kühlrost für die Kühlluft durchlässig, die etwa im Querstrom von unten nach oben den Kühlrost sowie das darauf gelagerte Schüttgutbett durchströmt, d. h. die Bodenelemente dienen gleichzeitig als Schüttguttransport- und als Kühlrostbelüftungs-Elemente. Oberhalb des Kühlrostes im Schüttgutbett bewegte Schubelemente, die einem besonders hohen Verschleiß ausgesetzt wären und die das Schüttgutbett durchmischen würden, sind nicht vorhanden. Als Beispiel wird angegeben, dass die Bodenelemente bei ihrer Vorhubbewegung gemeinsam nach vorne bewegt werden, aber bei ihrer Rückhubbewegung nicht gemeinsam, sondern in wenigstens zwei Gruppen in wenigstens zwei zeitlich aufeinanderfolgenden Schritten nacheinander zurückbewegt werden, bei welchen jeweils nur ein Teil der Bodenelemente, z. B. jeweils nur jedes zweite Bodenelement gesehen über die Kühlerbreite zurückbewegt wird. Bei ihrer Rückhubbewegung werden die Bodenelemente unter dem ruhenden Schüttgutbett gesteuert so zurückgezogen, dass das Schüttgutbett in Ruhe verharrt und die Rückhubbewegung nicht mitmacht.

Die gesteuert bewegbaren einzelnen Bodenelemente des erfindungsgemäßen Schüttgutkühlers sind nach Art eines länglichen Hohlkörperprofils ausgebildet und sie weisen im Querschnitt gesehen eine das Kühlgut tragende und für das Kühlgas von unten nach oben durchlässige Oberseite und eine davon beabstandete geschlossene den Kühlgut-Rostdurchfall verhindernde Unterseite auf. Dabei weist die Unterseite aller Bodenelemente mehrere über die Länge verteilte Kühlgas-Eintrittsöffnungen zur Belüftung der Bodenelemente und damit des Kühlrostes auf. Der Antrieb der Bodenelemente zu deren Bewegung zwischen ihrer Vorhubposition und ihrer Rückhubposition erfolgt von unterhalb des Kühlrostes.

Damit die Oberseite der Bodenelemente für das Kühlgas durchlässig ist, können die das Kühlgut tragenden Bodenelement-Oberseiten mit irgendwelchen Perforationen versehen sein. Nach einem besonderen Merkmal der Erfindung können die Oberseiten der individuell einzeln und/oder in Gruppen längsbewegbaren Bodenelemente jeweils aus sich mit Abstand spiegelbildlich gegenüberliegenden, aber versetzt zueinander angeordneten satteldachförmigen V-Profilen bestehen, deren V-Schenkel mit Zwischenraum ineinander greifen, welch letzterer ein Labyrinth für das Kühlgut sowie für die Kühlluft bildet, das heißt, das auf diese Weise gebildete Labyrinth ist für die Kühlluft durchlässig, verhindert aber gleichzeitig den Kühlgut-Rostdurchfall nach unten.

Zur Minderung des Verschleißes zwischen der Oberfläche der das Kühlgut tragenden Oberseiten der Bodenelemente können auf diesen Oberseiten quer zur Kühlguttransportrichtung liegende Stege zum Festhalten der untersten Schüttgutschicht und zur Vermeidung einer Relativbewegung dieser untersten Schicht und dem Bodenelement angeordnet sein, das heißt im Betrieb des erfindungsgemäßen Schüttgutkühlers findet eine Relativbewegung nur zwischen der festgehaltenen untersten Schüttgutschicht und dem darüber befindlichen Schüttgutbettmaterial statt.

Nach einem weiteren Merkmal der Erfindung können an den sich gegenüberliegenden Längsseiten der benachbarten gesteuert bewegbaren Bodenelemente sich jeweils überlappende Längsstege mit Ausbildung jeweils eines horizontalen gegen Null gehenden Dichtungsspaltes angeordnet sein, wodurch der Durchtritt von Kühlluft im Bereich zwischen benachbarten Bodenelementen verhindert wird. Diese Horizontaldichtung arbeitet ohne Spülluft und sie kann mit Unterstützung durch eine Federkraft, welche den horizontalen Dichtungsspalt immer gegen Null bringt, selbstnachstellend ausgebildet sein.

Mit Vorteil ist der Kühlrost des erfindungsgemäßen Schüttgutkühlers über die Länge und über die Breite des Kühlers gesehen aus mehreren Bodenelement-Modulen zusammengesetzt, wobei die in Kühlguttransportrichtung hintereinander angeordneten Bodenelement-Module derart gekoppelt sind, dass die Koppelelemente der hintereinander liegenden Bodenelement-Module jeweils einer Reihe insbesondere nur auf Zug beansprucht sind.

Beim erfindungsgemäßen Rostkühler ist der Fördermechanismus zum Transport des Kühlgutes völlig unabhängig von der Belüftung des Kühlrostes. Die Bewegung der Bodenelemente einzeln oder in Gruppen kann auch dazu herangezogen werden, das Schüttgut wie z. B. den heißen Zementklinker auf dem Kühlrost gezielt zu verteilen.

Die Erfindung und deren weitere Merkmale und Vorteile werden anhand der in den Figuren schematisch dargestellten Ausführungsbeispiele näher erläutert.

Es zeigt:
- Fig. 1:: in perspektivischer Ansicht ein Bodenelement-Modul, wobei aus einer Vielzahl solcher hintereinander und nebeneinander angeordneter Module der Kühlrost des erfindungsgemäßen Schüttgutkühlers zusammengesetzt ist,
- Fig. 2:: einen Querschnitt durch das Modul der Fig. 1 quer zu dessen Bewegungsrichtung, und
- Fig. 3:: vergrößert herausgezeichnet die Einzelheit III der Fig. 2.

Erläutert am Modul der Figur 1 ist der Kühlrost des erfindungsgemä-ßen Schüttgutkühlers aus mehreren, pro Modul z. B. aus drei sich in Kühlerlängsrichtung erstreckenden nebeneinander angeordneten länglichen etwa trogförmigen Bodenelementen 10, 11, 12 zusammengesetzt, die unabhängig voneinander zwischen einer Vorhubposition 13 in Kühlguttransportrichtung und einer Rückhubposition 14 gesteuert bewegbar sind, so dass das auf den Bodenelementen gelagerte und in Figur 2 angedeutete Kühlgut 15 schrittweise nach dem Walking Floor-Förderprinzip durch den Kühler gefördert wird. Wie in Figur 1 beim Bodenelement 12 angezeigt, erfolgt der Antrieb der einzelnen Bodenelemente 10, 11, 12 der Bodenelement-Module von unterhalb des Kühlrostes über Schubrahmen, die auf Laufrollen abgestützt sind und an denen Arbeitszylinder angreifen.

Die Bodenelemente 10, 11, 12 aller Module sind als Hohlkörper ausgebildet, nämlich sie weisen im Querschnitt gesehen eine das Kühlgut 15 tragende und für die Kühlluft 16 von unten nach oben durchlässige Oberseite und eine davon beabstandete geschlossene den Kühlgut-Rostdurchfall verhindernde Unterseite 17 auf. Dabei weisen die Unterseiten 17 aller Bodenelemente mehrere über die Länge verteilte Kühlluft-Eintrittsöffnungen 18 zum Eintritt der Kühlluft 16 zur Belüftung der Bodenelemente und Kühlung des darauf gelagerten Schüttgutes auf. Die Oberseiten der Bodenelemente können mit irgendwelchen für die Kühlluft 16 durchlässigen Perforationen versehen sein. Wie im Ausführungsbeispiel der Figur 2 zu erkennen, können mit besonderem Vorteil die Oberseiten der längsbewegbaren Bodenelemente 10, 11, 12 jeweils aus sich mit Abstand spiegelbildlich gegenüberliegenden, aber versetzt zueinander angeordneten satteldachförmigen V-Profilen 19, 20 bestehen, deren V-Schenkel mit Zwischenraum ineinander greifen, welch letzter ein Labyrinth für das Kühlgut 15 sowie für die Kühlluft 16 bildet. Dadurch ist gewährleistet, dass der erfindungsgemäße Schüttgutkühler gegen Rostdurchfall gesichert ist.

Auf der Oberseite der Bodenelemente 10 bis 12 sind mit Vorteil quer zur Kühlguttransportrichtung liegende Stege 21a, 21b, 21c zum Festhalten der untersten Schüttgutschicht und zur Vermeidung einer Relativbewegung dieser untersten Schicht und dem jeweiligen Bodenelement angeordnet, was zum Verschleißschutz dieser Bodenelemente beiträgt.

Die Detailzeichnung der Figur 3 zeigt, dass zur Abdichtung des Zwischenraumes zwischen den benachbarten gesteuert bewegbaren Bodenelementen an den sich gegenüberliegenden Längsseiten der benachbarten Bodenelemente sich jeweils überlappende Längsstege, nämlich oberer Längssteg 22 und unterer Längssteg 23 mit Ausbildung jeweils eines horizontalen gegen Null gehenden Dichtungsspaltes angeordnet sind. Diese Horizontaldichtung arbeitet ohne Spülluft und sie kann durch Einsatz einer Federkraft selbstnachstellend ausgebildet sein.

## Patentansprüche

1. Schüttgutkühler mit einem das abzukühlende Kühlgut wie z. B. heißen Zementklinker tragenden Kühlrost, der das von einem Kühlgas durchströmte Kühlgut vom Kühlguteintragsende zum Kühlgutaustragsende transportiert,
**gekennzeichnet durch** folgende Merkmale:
a) der Kühlrost ist aus mehreren sich in Kühlerlängsrichtung erstreckenden nebeneinander angeordneten länglichen Bodenelementen (10 bis 12) zusammengesetzt, die wenigstens teilweise unabhängig voneinander zwischen einer Vorhubposition (13) in Kühlguttransportrichtung und einer Rückhubposition (14) gesteuert bewegbar sind, so dass das Kühlgut (15) schrittweise nach dem Walking Floor-Förderprinzip **durch** den Kühler gefördert wird;
b) die Bodenelemente (10 bis 12) weisen im Querschnitt gesehen eine das Kühlgut tragende und für das Kühlgas (16) von unten nach oben durchlässige Oberseite und eine davon beabstandete geschlossene den Kühlgut-Rostdurchfall verhindernde Unterseite (17) auf,
c) die Unterseite (17) der Bodenelemente weist mehrere über die Länge verteilte Kühlgas-Eintrittsöffnungen (18) zur Belüftung der Bodenelemente und damit des Kühlrostes auf.

2. Schüttgutkühler nach Anspruch 1,
**dadurch gekennzeichnet, dass** die Oberseiten der individuell einzeln und/oder in Gruppen längsbewegbaren Bodenelemente (10 bis 12) jeweils aus sich mit Abstand spiegelbildlich gegenüberliegenden, aber versetzt zueinander angeordneten satteldachförmigen V-Profilen (19, 20) bestehen, deren V-Schenkel mit Zwischenraum ineinander greifen, welch letzterer ein Labyrinth für das Kühlgut (15) sowie für die Kühlluft (16) bildet.

3. Schüttgutkühler nach Anspruch 1 oder 2,
**dadurch gekennzeichnet, dass** auf der Oberseite der Bodenelemente (10 bis 12) quer zur Kühlguttransportrichtung liegende Stege (21 a bis 21 c) zum Festhalten der untersten Schüttgutschicht (15) und zur Vermeidung einer Relativbewegung dieser untersten Schicht und dem Bodenelement angeordnet sind.

4. Schüttgutkühler nach Anspruch 1,
**dadurch gekennzeichnet, dass** an den sich gegenüberliegenden Längsseiten der benachbarten gesteuert bewegbaren Bodenelemente sich jeweils überlappende Längsstege (22, 23) mit Ausbildung jeweils eines horizontalen gegen Null gehenden Dichtungsspaltes angeordnet sind.

5. Schüttgutkühler nach Anspruch1,
**dadurch gekennzeichnet, dass** über die Länge und über die Breite des Schüttgutkühlers gesehen der Kühlrost aus mehreren Bodenelement-Modulen zusammengesetzt ist, wobei die in Kühlguttransportrichtung hintereinander angeordneten Bodenelement-Module jeweils einer Reihe gekoppelt sind.

6. Schüttgutkühler nach den Ansprüchen 1 oder 5,
**dadurch gekennzeichnet, dass** der Antrieb der einzelnen Bodenelemente der Bodenelement-Module zur Bewegung zwischen der Vorhubposition (13) und der Rückhubposition (14) von unterhalb des Kühlrostes erfolgt, wobei der Antrieb so erfolgt, dass die Verbindungselemente der hintereinander liegenden Bodenelement-Module jeweils einer Reihe insbesondere nur auf Zug beansprucht sind.

## Claims

1. A bulk material cooler having a cooling grate which carries the material to be cooled, such as hot cement clinker for example, and transports the material to be cooled, through which a cooling gas flows, from the charging end for the material to be cooled to the discharging end for the material to be cooled,
**characterized by** the following features:
a) the cooling grate is made up of a number of adjacently arranged elongate bottom elements (10 to 12) which extend in the longitudinal direction of the cooler, are movable in a controlled manner at least partly independently of one another between a forward-travel position (13) in the transporting direction of the material to be cooled and a return-travel position (14), so that the material to be cooled (15) is conveyed through the cooler step by step in accordance with the walking floor conveying principle;
b) the bottom elements (10 to 12) have, seen in cross section, an upper side which carries the material to be cooled and allows the cooling gas (16) to pass through from underneath upward, and, at a distance from said upper side, a closed underside (17) preventing material to be cooled from falling through the grate;
c) the underside (17) of the bottom elements has a number of cooling-gas inlet openings (18), distributed over the length, to aerate the bottom elements and consequently the cooling grate.

2. The bulk material cooler as claimed in claim 1, **characterized in that** the upper sides of the bottom elements (10 to 12) that are longitudinally movable individually and/or in groups in each case comprise gabled-roof-shaped V profiles (19, 20) arranged spaced apart mirror-symmetrically opposite one another, but offset in relation to one another, the V legs of which engage in one another with an intermediate space, which latter forms a labyrinth for the material to be cooled and for the cooling air (16).

3. The bulk material cooler as claimed in claim 1 or 2, **characterized in that** webs (21a to 21c) lying transversely in relation to the transporting direction of the material to be cooled are arranged on the upper side of the bottom elements (10 to 12) to fix the lowermost layer of bulk material (15) and to avoid relative movement of this lowermost layer and the bottom element.

4. The bulk material cooler as claimed in claim 1, **characterized in that** respectively overlapping longitudinal webs (22, 23) are arranged on the opposite longitudinal sides of the adjacent bottom elements that are movable in a controlled manner, with a horizontal sealing gap tending toward zero being formed in each case.

5. The bulk material cooler as claimed in claim 1, **characterized in that**, seen over the length and over the width of the bulk material cooler, the cooling grate is made up of a number of bottom element modules, the bottom element modules respectively of a row that are arranged one behind the other in the transporting direction of the material to be cooled being coupled.

6. The bulk material cooler as claimed in claim 1 or 5, **characterized in that** the driving of the individual bottom elements of the bottom element modules, to move them between the forward-travel position (13) and the return-travel position (14), takes place from underneath the cooling grate, the driving taking place in such a way that the connecting elements of the bottom element modules lying one behind the other respectively of a row being subjected in particular only to tensile stress.

## Revendications

1. Dispositif de refroidissement de matériau en vrac comprenant une grille de refroidissement portant le matériau à refroidir comme par exemple du clinker chaud, qui transporte le matériau à refroidir parcouru par un gaz de refroidissement depuis l'extrémité d'entrée du matériau à refroidir vers l'extrémité de sortie du matériau à refroidir,
**caractérisé par** les caractéristiques suivantes :
a) la grille de refroidissement est constituée de plusieurs éléments de fond (10 à 12) de forme allongée et disposés les uns à côté des autres, s'étendant dans la direction longitudinale du dispositif de refroidissement, qui peuvent être déplacés de manière commandée au moins en partie indépendamment les uns des autres entre une position de course d'avance (13) dans la direction de transport du matériau à refroidir et une position de course de recul (14), de sorte que le matériau à refroidir (15) soit acheminé pas à pas à travers le dispositif de refroidissement selon le principe de transport à fond mouvant ;
b) les éléments de fond (10 à 12) présentent, vu en section transversale, un côté supérieur portant le matériau à refroidir et pouvant être traversé de bas en haut par le gaz de refroidissement (16) et un côté inférieur (17) fermé et espacé du côté supérieur, empêchant la chute à travers la grille du matériau à refroidir ;
c) le côté inférieur (17) des éléments de fond présente plusieurs ouvertures d'entrée (18) de gaz de refroidissement réparties sur la longueur, pour la ventilation des éléments de fond et donc de la grille de refroidissement.

2. Dispositif de refroidissement de matériau en vrac selon la revendication 1, **caractérisé en ce que** les côtés supérieurs des éléments de fond (10 à 12) déplaçables en longueur de manière individuelle et séparée et/ou en groupes se composent à chaque fois de profilés en V (19, 20) en forme de toit à deux versants, opposés suivant une symétrie spéculaire à distance les uns des autres mais disposés de manière décalée les uns par rapport aux autres, dont les branches du V viennent en prise les unes dans les autres avec un espace intermédiaire qui forme un labyrinthe pour le matériau à refroidir (15) ainsi que pour l'air de refroidissement (16).

3. Dispositif de refroidissement de matériau en vrac selon la revendication 1 ou 2, **caractérisé en ce que** des nervures (21a à 21c) situées du côté supérieur des éléments de fond (10 à 12) transversalement à la direction de transport du matériau à refroidir sont prévues pour fixer la couche de matériau en vrac la plus inférieure (15) et pour éviter un mouvement relatif de cette couche la plus inférieure et de l'élément de fond.

4. Dispositif de refroidissement de matériau en vrac selon la revendication 1, **caractérisé en ce que** des nervures longitudinales (22, 23) se chevauchant mutuellement sont disposés sur les côtés longitudinaux opposés des éléments de fond adjacents déplaçables de manière commandée, en formant à chaque fois une fente d'étanchéité horizontale tendant vers zéro.

5. Dispositif de refroidissement de matériau en vrac selon la revendication 1, **caractérisé en ce que** la grille de refroidissement est constituée de plusieurs modules d'éléments de fond, vu sur la longueur et la largeur du dispositif de refroidissement de matériau en vrac, les modules d'éléments de fond d'une rangée respective, disposés les uns derrière les autres dans la direction de transport de matériau à refroidir, étant accouplés.

6. Dispositif de refroidissement de matériau en vrac selon la revendication 1 ou 5, **caractérisé en ce que** l'entraînement des éléments de fond individuels des modules d'éléments de fond en vue du déplacement entre la position de course d'avance (13) et la position de course de recul (14) s'effectue depuis le dessous de la grille de refroidissement, l'entraînement s'effectuant de telle sorte que les éléments de connexion des modules d'éléments de fond situés les uns derrière les autres dans une rangée respective soient en particulier seulement sollicités en traction.
